# FASCICULE DE BREVET EUROPEEN

(11) **EP 1 433 190 B1**
(45) Date de publication et mention de la délivrance du brevet: **31.12.2008**
(21) Numéro de dépôt: 02760023.8
(22) Date de dépôt: 20.09.2002
(51) Int. Cl.: H01H 85/11, H01H 85/06

(54) **ELEMENT DE FUSIBLE ET SON PROCEDE DE FABRICATION**
SCHMELZELEMENT UND VERFAHREN ZU SEINER HERSTELLUNG
FUSE ELEMENT AND METHOD FOR MAKING SAME

(30) Priorité: 03.10.2001 EP 01810962
(43) Date de publication de la demande: 30.06.2004
(73) Titulaire: Metalor Technologies International S.A., 2009 Neuchâtel (CH)
(72) Inventeur: ELY, Brian, Worcester WR5 2AA (GB); ARNAUD, Gael, F-28190 Courville/Eure (FR)
(74) Mandataire: GLN
(86) Numéro de dépôt international: PCT/CH2002/000520
(87) Numéro de publication internationale: WO 2003/030199

(56) Documents cités:
- WO-A-82/02795
- BE-A- 667 917
- FR-A- 1 537 219
- FR-A- 2 170 204
- GB-A- 2 120 027

## Description

La présente invention se rapporte à la technologie des fusibles. Elle concerne, plus particulièrement, un élément de fusible plat - ou en plaquette - destiné, notamment, à réagir à des surcharges de courant faibles mais de longue durée. L'invention concerne aussi un procédé de fabrication d'un tel élément de fusible.

Il est connu, pour réaliser ce type de fusible, de déposer une parcelle d'un métal à bas point de fusion, tel que l'étain, désignée par l'expression "point M", au centre d'un ruban d'argent qui réagit, de manière classique aux fortes surcharges de courant (courts-circuits) mais reste insensible aux faibles surcharges de longue durée.

Lorsqu'un courant de faible surcharge circule dans le ruban d'argent pendant une durée importante, sa température s'élève progressivement jusqu'à faire fondre la parcelle d'étain. L'alliage de l'argent et de l'étain produit un eutectique ayant un point de fusion beaucoup plus faible que l'argent mais une résistance électrique suffisante pour provoquer la fusion du ruban à cet endroit. Typiquement, cette structure "point M" permet que la fusion intervienne à une température de 200 à 300 °C, alors que la température de fusion normale de l'argent est de 962 °C.

Les documents BE667917, CH 587 559, US 4 134 094 et GB 2 120 027, par exemple, décrivent des réalisations de ce type.

La présente invention a pour but de fournir une structure d'élément de fusible en plaquette qui, notamment, améliore l'efficacité de l'effet du "point M" et simplifie fortement sa fabrication.

Pour atteindre ce but, l'élément de fusible selon l'invention est constitué d'une plaquette comportant au moins trois parties coplanaires et de même épaisseur réunies par soudage, à savoir:
- une partie métallique centrale comportant une portion à point de fusion élevé et une portion à bas point de fusion noyée dans la portion à point de fusion élevé, et
- deux parties métalliques latérales à point de fusion élevé.

Il peut être avantageux d'adopter une structure dans laquelle la plaquette comporte, en série, une pluralité de parties centrales disposées chacune entre deux parties latérales.

Dans une première forme de réalisation avantageuse, la partie centrale est constituée d'un noyau à bas point de fusion et d'une gaine à point de fusion élevé entourant le noyau.

Dans une deuxième forme de réalisation avantageuse, la partie centrale est constituée d'un faisceau de brins à bas point de fusion et d'une matrice à point de fusion élevée entourant les brins.

L'élément de fusible selon l'invention comporte encore les principales caractéristiques suivantes:
- la portion à bas point de fusion de la partie centrale comporte essentiellement de l'étain;
- la portion à bas point de fusion est un alliage étain-argent ou étain-zinc comprenant de 80 à 98% d'étain;
- la portion à bas point de fusion occupe de 15 à 60% en poids de la partie centrale;
- la portion à point de fusion élevé de la partie centrale est en cuivre ou en argent;
- les parties latérales sont en cuivre ou en argent; et
- de façon particulièrement avantageuse, les parties latérales sont en cuivre et la portion à point de fusion élevé de la partie centrale est en argent.

Le procédé selon l'invention est caractérisé en ce que les parties de l'élément de fusible sont formées et réunies par laminage.

De manière avantageuse, la partie centrale peut soit provenir d'un fil gainé possédant une âme à bas point de fusion entourée d'une gaine à point de fusion élevé, soit provenir d'un fil composite formé d'un faisceau de brins à bas point de fusion noyés dans une matrice à point de fusion élevé.

D'autres caractéristiques et avantages de la présente invention ressortiront de la description qui va suivre, faite en regard du dessin annexé, dans lequel :
- les figures 1 et 2 représentent deux modes de réalisation de l'élément de fusible, et
- la figure 3 représente un élément de fusible à plusieurs parties centrales.

On se référera, tout d'abord, à la figure 1 qui montre, en 10, un élément de fusible se présentant sous la forme d'une mince plaquette allongée ayant, typiquement, une longueur de 10 à 100 mm, une largeur de 2 à 15 mm et une épaisseur de 0.02 à 0.5 mm. Cette plaquette comporte généralement, de manière classique, des encoches ou des trous qui en réduisent la section de façon à optimiser la fonction court-circuit du fusible.

La plaquette 10, découpée dans une bande, comporte trois parties coplanaires, juxtaposées dans le sens de sa longueur et réunies par soudage, à savoir:
- une partie centrale 12 ayant, typiquement, une longueur de 2 à 10 mm, et
- deux parties latérales 14.

Les parties latérales 14 sont réalisées en un métal présentant une bonne conductivité électrique et un point de fusion élevé, tel que le cuivre et l'argent.

Dans le mode de réalisation de la figure 1, la partie centrale 12 est constituée d'un noyau 16, à section grossièrement rectangulaire, et d'une gaine 18 entourant le noyau. Celui-ci occupe 15 à 60 % en poids de la partie centrale 12, la gaine 18 en occupant donc 40 à 85 %.

Le noyau 16 est essentiellement formé d'un métal à bas point de fusion, avantageusement de l'étain. A titre indicatif, il peut s'agir d'un alliage étain-argent ou étain-zinc comprenant de 80 à 98% d'étain.

La gaine 18 est essentiellement formée d'un métal présentant une bonne conductivité électrique et un point de fusion élevé, tel que le cuivre et l'argent.

Selon le mode de réalisation représenté à la figure 2, la plaquette 10 comporte toujours une partie centrale 12 et deux parties latérales 14. Celles-ci sont identiques à celles de la réalisation de la figure 1, mais la partie centrale 12 est constituée d'un faisceau de brins 20 à bas point de fusion répartis dans une matrice 22 à point de fusion élevé.

Les brins 20 occupent 15 à 60 % en poids de la partie centrale 12, la matrice 22 en occupant donc 40 à 85 %.

Les brins 20 sont de même nature que le noyau 16 et la matrice 22 de même nature que la gaine 18.

Ainsi est réalisé, selon deux modes différents illustrés par les figures 1 et 2, un élément de fusible dans lequel le "point M" est intimement intégré dans sa portion en cuivre ou argent sensible aux fortes surcharges de courant.

On notera que, selon un mode de réalisation particulièrement avantageux de l'invention, les deux parties latérales sont en cuivre, alors que la portion à point de fusion élevé de la partie centrale est en argent

Grâce à cette structure qui augmente considérablement les surfaces de contact entre l'étain et l'argent ou le cuivre, la formation de l'eutectique à bas point de fusion intervient plus rapidement que dans le cas des structures de l'art antérieur, utilisant une parcelle d'étain simplement déposée sur le fusible. L'efficacité du "point M" s'en trouve fortement améliorée. La quantité de matière nécessaire est donc réduite, ce qui abaisse le prix de revient du fusible. De plus, l'élément sensible ne comportant plus la bosse que constitue la parcelle d'étain, il est plus facile à manipuler.

La fabrication de l'élément de fusible décrit ci-dessus fait appel aux techniques de laminage, bien connues de l'homme de métier. On se contentera donc d'indiquer que l'on part de deux bandes de cuivre ou d'argent destinées à constituer les parties latérales 14 et, pour réaliser la partie centrale 12, soit d'un fil gainé possédant une âme en étain entourée d'une gaine d'argent ou de cuivre, soit d'un fil composite formé d'un faisceau de brins d'étain noyés dans une matrice d'argent ou de cuivre. Le laminage permet alors de souder les deux bandes et le fil en les écrasant puis de les laminer jusqu'à l'épaisseur demandée. La bande qui résulte de ces opérations est finalement découpée dans le sens de sa largeur pour obtenir les plaquettes telles que représentées sur les figures.

Lorsque la structure laminée comporte du cuivre à l'extérieur et de l'argent à l'intérieur, il est intéressant de noter qu'à leur jonction avec la partie centrale en argent 12, les deux parties latérales en cuivre 14 ont des extrémités convexes. Cela résulte simplement du fait que l'argent de la partie centrale est moins dur que le cuivre ou l'argent des parties latérales. Lors du laminage, celles-ci empiètent donc sur la partie centrale.

On se référera, pour terminer, à la figure 3 qui montre une plaquette 10' selon l'invention comportant plusieurs parties centrales 12, au nombre de trois dans le mode de réalisation représenté, insérées chacune entre deux parties latérales 14. Les parties centrales 12 peuvent être constituées soit, comme montré sur la figure 3, d'un noyau 16 et d'une gaine 18 l'entourant soit, comme montré sur la figure 2, d'un faisceau de brins 20 répartis dans une matrice 22. Une telle structure peut être préférée pour certaines applications, notamment du fait qu'elle permet une réponse plus rapide aux surcharges.

## Revendications

1. Elément de fusible constitué d'une plaquette (10, 10') comportant, au moins, trois parties (12,14) coplanaires et de même épaisseur réunies par soudage, à savoir :
- une partie métallique centrale (12) comportant une portion à point de fusion élevé et une portion (16) à bas point de fusion noyée dans la portion (18) à point de fusion élevé, **caractérisé en ce qu'**il comporte deux parties métalliques latérales (14) à point de fusion élevé.

2. Elément de fusible selon la revendication 1, **caractérisé en ce que** ladite plaquette (10') comporte, en série, une pluralité de parties centrales (12) et une pluralité de parties latérales (14) entourant lesdites parties centrales.

3. Elément de fusible selon l'une des revendications 1 et 2, **caractérisé en ce que** la partie centrale (12) est constituée d'un noyau (16) à bas point de fusion et d'une gaine (18) à point de fusion élevé entourant ledit noyau.

4. Elément de fusible selon l'une des revendications 1 et 2, **caractérisé en ce que** la partie centrale (12) est constituée d'un faisceau de brins (20) à bas point de fusion et d'une matrice (22) à point de fusion élevé entourant lesdits brins.

5. Elément de fusible selon l'une des revendications 1 à 4, **caractérisé en ce que** la portion à bas point de fusion de la partie centrale (12) comporte essentiellement de l'étain.

6. Elément de fusible selon la revendication 5, **caractérisé en** la portion à bas point de fusion est un alliage étain-argent ou étain-zinc comprenant 80 à 98% d'étain.

7. Elément de fusible selon l'une des revendications 1 à 6, **caractérisé en ce que** la portion à bas point de fusion occupe 15 à 60% en poids de la partie centrale (12).

8. Elément de fusible selon l'une des revendications 1 à 7, **caractérisé en ce que** la portion à point de fusion élevé de la partie centrale (12) est en cuivre ou en argent.

9. Elément de fusible selon l'une des revendications 1 à 8, **caractérisé en ce que** les parties latérales (14) sont en cuivre ou en argent.

10. Elément de fusible selon l'une des revendications 1 et 2, **caractérisé en ce que** les parties latérales (14) sont en cuivre et la portion à point de fusion élevé de la partie centrale (12) est en argent.

11. Procédé de réalisation de l'élément de fusible selon l'une des revendications 1 à 10, **caractérisé en ce que** ses parties (12,14) sont formées et réunies par laminage.

12. Procédé selon la revendication 11, **caractérisé en ce que** la partie centrale (12) provient d'un fil gainé possédant une âme à bas point de fusion entourée d'une gaine à point de fusion élevé.

13. Procédé selon la revendication 11, **caractérisé en ce que** la partie centrale (12) provient d'un fil composite formé d'un faisceau de brins à bas point de fusion noyés dans une matrice à point de fusion élevé.

## Claims

1. A fuse element consisting of a strip (10, 10') comprising, at least, three coplanar sections (12, 14) having the same thickness that are clad-welded together by fusing them, namely:
- a central metallic section (12) comprising a part (18) with a high melting point and a part (16) with a low melting point embedded in the part (18)with a high melting point;
**characterized in that** it comprises two lateral metallic sections (14) with a high melting point.

2. The fuse element as claimed in claim 1, **characterized in that** said strip (10') comprises, in series, a plurality of central sections (12) and a plurality of lateral sections (14) surrounding said central sections.

3. The fuse element as claimed in either of claims 1 and 2, **characterized in that** the central section (12) is composed of a core (16) with a low melting point and a sheath (18) with a high melting point surrounding said core.

4. The fuse element as claimed in either of claims 1 and 2, **characterized in that** the central section (12) is composed of a bundle of strands (20) with a low melting point and of matrix (22) with a high melting point that surrounds said strands.

5. The fuse element as claimed in any one of claims 1 to 4, **characterized in that** the part of the central section (12) with a low melting point is mainly composed of tin.

6. The fuse element as claimed in claim 5, **characterized in that** the part with a low melting point is a tin-silver or tin-zinc alloy containing from 80 to 98% tin.

7. The fuse element as claimed in any one of claims 1 to 6, **characterized in that** the part with a low melting point takes up from 15 to 60% by weight of the central section (12).

8. The fuse element as claimed in any one of claims 1 to 7, **characterized in that** the part of the central section (12) with a high melting point is made of copper or silver.

9. The fuse element as claimed in any one of claims 1 to 8, **characterized in that** the lateral sections (14) are made of copper or silver.

10. The fuse element as claimed in either of claims 1 and 2, **characterized in that** the lateral sections (14) are made of copper and the part of the central section (12) with a high melting point is made of silver.

11. A method for the manufacture of the fuse element as claimed in any one of claims 1 to 10, **characterized in that** its sections (12, 14) are formed and clad-welded together by rolling.

12. The method as claimed in claim 11, **characterized in that** the central section (12) originates from a clad wire having a central core with a low melting point surrounded by a sheath with a high melting point.

13. The method as claimed in claim 11, **characterized in that** the central section (12) originates from a composite wire formed from a bundle of strands with a low melting point that are embedded in a matrix with a high melting point.

## Patentansprüche

1. Schmelzelement, bestehend aus einem Plättchen (10, 10'), das mindestens drei gleich dicke koplanare Teile (12, 14) umfasst, die zusammengeschweißt sind, nämlich:
- ein mittleres Metallteil (12), das einen Abschnitt (18) mit hohem Schmelzpunkt und einen Abschnitt (16) mit niedrigem Schmelzpunkt, der in dem Abschnitt (18) mit hohem Schmelzpunkt versenkt ist, umfasst,
**dadurch gekennzeichnet, dass** es zwei seitliche Metallteile (14) mit hohem Schmelzpunkt umfasst.

2. Schmelzelement nach Anspruch 1, **dadurch gekennzeichnet, dass** das Plättchen (10') in Reihe geschaltet eine Vielzahl von mittleren Teilen (12) und eine Vielzahl von seitlichen Teilen (14), welche die mittleren Teile umgeben, umfasst.

3. Schmelzelement nach einem der Ansprüche 1 und 2, **dadurch gekennzeichnet, dass** das mittlere Teil (12) aus einem Kern (16) mit niedrigem Schmelzpunkt und einem den Kern umgebenden Mantel (18) mit hohem Schmelzpunkt besteht.

4. Schmelzelement nach einem der Ansprüche 1 und 2, **dadurch gekennzeichnet, dass** das mittlere Teil (12) aus einem Bündel von Adern (20) mit niedrigem Schmelzpunkt und einer die Adern umgebenden Matrix (22) mit hohem Schmelzpunkt besteht.

5. Schmelzelement nach einem der Ansprüche 1 bis 4, **dadurch gekennzeichnet, dass** der Abschnitt mit niedrigem Schmelzpunkt des mittleren Teils (12) im Wesentlichen Zinn umfasst.

6. Schmelzelement nach Anspruch 5, **dadurch gekennzeichnet, dass** der Abschnitt mit niedrigem Schmelzpunkt eine Zinn-Silber- oder Zinn-Zink-Legierung ist, die 80 bis 98 % Zinn umfasst.

7. Schmelzelement nach einem der Ansprüche 1 bis 6, **dadurch gekennzeichnet, dass** der Abschnitt mit niedrigem Schmelzpunkt 15 bis 60 Gewichtsprozent des mittleren Teils (12) einnimmt.

8. Schmelzelement nach einem der Ansprüche 1 bis 7, **dadurch gekennzeichnet, dass** der Abschnitt mit hohem Schmelzpunkt des mittleren Teils (12) aus Kupfer oder Silber besteht.

9. Schmelzelement nach einem der Ansprüche 1 bis 8, **dadurch gekennzeichnet, dass** die seitlichen Teile (14) aus Kupfer oder Silber bestehen.

10. Schmelzelement nach einem der Ansprüche 1 und 2, **dadurch gekennzeichnet, dass** die seitlichen Teile (14) aus Kupfer bestehen und der Abschnitt mit hohem Schmelzpunkt des mittleren Teils (12) aus Silber besteht.

11. Verfahren zum Herstellen des Schmelzelementes nach einem der Ansprüche 1 bis 10, **dadurch gekennzeichnet, dass** seine Teile (12, 14) geformt und durch Walzen verbunden werden.

12. Verfahren nach Anspruch 11, **dadurch gekennzeichnet, dass** das mittlere Teil (12) aus einem ummantelten Draht stammt, der eine Seele mit niedrigem Schmelzpunkt besitzt, die von einem Mantel mit hohem Schmelzpunkt umgeben ist.

13. Verfahren nach Anspruch 11, **dadurch gekennzeichnet, dass** das mittlere Teil (12) aus einem Verbunddraht stammt, der aus einem Bündel von Adern mit niedrigem Schmelzpunkt gebildet wird, die in einer Matrix mit hohem Schmelzpunkt versenkt sind.
